# FASCICULE DE BREVET EUROPEEN

(11) **EP 1 110 472 B1**
(45) Date de publication et mention de la délivrance du brevet: **28.07.2004**
(21) Numéro de dépôt: 00125864.9
(22) Date de dépôt: 25.11.2000
(51) Int. Cl.: A44C 17/00

(54) **Gemme taillée, en particulier diamant taillée**
Geschliffener Edelstein, insbesondere geschliffener Diamant
Cut gemstone, especially cut diamond

(30) Priorité: 23.12.1999 CH 237099
(43) Date de publication de la demande: 27.06.2001
(73) Titulaire: MONTBLANC-SIMPLO GmbH, D-22525 Hamburg (DE)
(72) Inventeur: Zimet, Eve, 8027 Zurich (CH); Schmidt, Nadine, 8027 Zurich (CH)
(74) Mandataire: Micheli & Cie

(56) Documents cités:
- FR-A- 323 618
- GB-A- 1 015 389
- US-A- 5 462 474
- US-S- D 384 592
- "5 NOUVELLES TAILLES POUR LE DIAMANT" LA FRANCE HORLOGERE,FR,SOCIETE MILLOT ET CIE. BESANCON, no. 497, 1 novembre 1988 (1988-11-01), pages 154-159, XP000002799 ISSN: 0015-9573

## Description

La présente invention concerne une gemme taillée constituée par du diamant ou une pierre comportant au moins un axe de symétrie cristallographique ternaire et un indice de réfraction et une dispersion sensiblement égaux à ceux du diamant, comprenant un premier nombre prédéterminé de facettes taillées dans la couronne et un second nombre prédéterminé de facettes taillées dans la culasse autour d'un axe de symétrie géométrique central, lesdites facettes de la couronne et de la culasse sont disposées autour dudit axe de symétrie géométrique central suivant un arrangement sensiblement hexagonal.

Pendant bien des siècles, les gemmes furent taillées grossièrement, en cabochon ou en formes diverses souvent irrégulières, avec le seul souci de conserver à la gemme le plus gros volume possible. Ces pierres anciennes semblent souvent ternes et sans éclat, même lorsqu'elles possèdent un beau poli. Actuellement, la technique de taille a beaucoup évolué. La taille est exécutée scientifiquement en observant les lois de l'optique cristalline de façon à obtenir le meilleur rendement des qualités optiques propres aux gemmes transparentes. On cherche notamment à donner aux pierres un éclat maximum, ce qui est le cas lorsqu'elles renvoient à l'extérieur la plus grande partie de la lumière qu'elles reçoivent. D'autre part, le diamant présente une forte dispersion de l'indice de réfraction en fonction de la longueur d'onde de la lumière. Cette forte dispersion est à l'origine du feu que montre le diamant. Il est à noter qu'une lame à face parallèle ne peut montrer de feu, ni une pierre renvoyant la lumière blanche par simple réflexion sans que la lumière soit brisée par réfraction. Il n'y a feu que si la lumière est brisée par des réfractions et réflexions sur des facettes polies du diamant taillé. On a ainsi développé des tailles "Brillant" de plus en plus perfectionnées, telles que décrites par exemple dans le brevet CH 684.301 A5. Ces tailles "Brillant" présentent en général un axe de symétrie géométrique d'ordre quatre par la mise en place de facettes taillées parallèlement à la génératrice du cône qui les enveloppe en nombre de quatre ou de multiples de quatre, telles que les huit étoiles, les seize triangles de couronne et les seize triangles de culasse. Les diamants ainsi taillés renvoient vers l'observateur une image avec une symétrie d'ordre quatre.

Par le document FR-A-323618 on connaît une forme de diamant taillée conformément aux caractéristiques figurant dans le préambule de la revendication 1.

Le document "5 NOUVELLES TAILLES POUR LE DIAMANT " LA FRANCE HORLOGERE, FR, SOCIETE MILLOT ET CIE. BESANÇON, no.497, 1 novembre 1988 (1988-11-01), pages 154-159 décrit également une taille de diamant avec un arrangement hexagonal des facettes de la couronne et de la culasse disposées autour d'un axe de symétrie géométrique central.

Dans le document GB-A-1.015.389 on révèle des gemmes avec une taille ayant la ressemblance de fleurs avec huit ou seize pétales de forme convexe circulaire arrangées autour d'un axe géométrique central. Selon des variantes le contour extérieur peut être droit, pointu ou sinusoïdal.

Similairement, le document US-D-384 592 illustre des tailles de diamant présentant une forme de fleur avec quatre pétales à contour extérieur arrondi séparées par un creux en forme de pointe.

Le but de la présente invention est de créer une gemme d'une taille nouvelle permettant d'obtenir des effets optiques originaux et une conception de forme différente, tout en conservant l'intensité de l'éclat et du feu des tailles "Brillant" connues, et tout en recherchant à faciliter la taille et à augmenter la précision de cette dernière.

L'invention est caractérisée à cet effet par les caractéristiques figurant dans la seconde partie de la revendication 1.

La gemme, ainsi taillée, renvoie vers l'observateur une image avec un jeu de réflexions de lumière et de colorations différentielles étoilées à six branches où les portions en saillies arrondies séparées par des portions en creux arrondies renvoient vers l'observateur des effets optiques chatoyants, originaux tout en permettant d'obtenir une taille facilitée et une qualité de taille des facettes améliorée et de grande précision.

L'invention concerne également un procédé de taille d'une gemme, caractérisé par le fait que l'on taille en premier lieu toutes les facettes de la couronne et de la culasse et que l'on découpe ensuite le pourtour lobé de la rondiste en effectuant la forme lobée avec six portions en saillie arrondies et six portions en creux arrondies.

D'autres avantages ressortent des caractéristiques exprimées dans les revendications dépendantes et de la description exposant ci-après l'invention plus en détail à l'aide de dessins qui représentent schématiquement et à titre d'exemple deux modes d'exécution.

Les figures 1, 2 et 3 sont des vues de dessus, de dessous et latérale d'un premier mode d'exécution.

La figure 4 représente certaines caractéristiques du contour extérieur de la rondiste du premier mode d'exécution.

Les figures 5, 6 et 7 sont des vues de dessus, de dessous et latérale d'un second mode d'exécution.

La gemme taillée représentée aux figures 1 à 3 est un diamant et comprend une couronne 10 et une culasse 11 séparées par une rondiste 12. La forme géométrique de la taille de ce diamant présente une symétrie hexagonale avec en tant qu'élément de symétrie principal un axe de rotation hexagonal 14. Les facettes de la taille sont donc arrangées autour de cet axe suivant un arrangement hexagonal.

Cet axe de symétrie géométrique correspond à un des axes cristallographiques ternaires de la structure cristalline du diamant . La table 16 et le plan de la rondiste 12 seront donc parallèles à une des facettes de l'octaèdre du diamant brut, ce qui permettra d'obtenir l'emplacement de la table 16 par clivage du diamant brut, en évitant un sciage fastidieux comme cela est généralement nécessaire lorsque la table est perpendiculaire à un des axes cristallographiques d'ordre quatre du diamant.

Le contour 20 de la rondiste 12 vu perpendiculairement à l'axe hexagonal 14, tel qu'illustré à la figure 4, présente une forme lobée avec six portions en saillie arrondies 21 et six portions en creux arrondies 22. Ainsi, la rondiste 12 possède un diamètre extérieur D maximal, un diamètre intérieur Di minimal et un diamètre moyen Dm intermédiaire. Les portions en saillie 21 possède un rayon de courbure r2 qui est sensiblement égal à 0,125 D, tandis que le rayon de courbure r3 des portions en creux 22 est sensiblement égal à 0,062 D.

La couronne 10 comprend une table 16 à contour hexagonal ou sensiblement hexagonal selon la précision de la taille. Six premières facettes triangulaires 25 partagent chacune une de leurs arêtes avec une arête de la table. Six secondes facettes 26 sont intercalées entre les premières facettes et six troisièmes facettes 27 partagent une de leurs arêtes avec une arête des secondes facettes 26 et font la liaison avec la rondiste 12.

La culasse 11 possède six quatrièmes facettes 28 et douze cinquièmes facettes 29 disposées près de la rondiste de part et d'autre des arêtes séparant les quatrièmes facettes, et six sixièmes facettes 30 disposées près du culot 31 partiellement entre deux quatrièmes facettes 28 voisines.

Les secondes, troisièmes et quatrièmes facettes 26, 27, 28, ainsi que les portions en creux 22 de la rondiste sont arrangées selon une première position angulaire identique autour de l'axe géométrique hexagonal, tandis que les premières et sixièmes facettes 25, 30 et les portions en saillie 21 se trouvent dans une seconde position angulaire décalée de 30° de la première position angulaire. Il y a donc une correspondance prédéterminée entre les facettes de la couronne, celles de la culasse et le contour de la rondiste.

La hauteur H de la gemme taillée entre sa table et son culot est de préférence comprise entre 0,55 et 0,75 D, avantageusement 0,6 D. La hauteur Ht de la couronne au-dessus du plan de la rondiste est de préférence 0,13 D, et la hauteur Hc de la culasse est de préférence 0,47 D. Les premières 25, respectivement deuxièmes 26, respectivement troisièmes 27, respectivement quatrièmes 28 et respectivement sixièmes facettes 30 font des angles compris entre 10° et 25°, respectivement 10° et 25°, respectivement 25°et 35°, respectivement 35° à 55° et respectivement 25° à 35°.

De préférence, les troisièmes et quatrièmes facettes 27 et 28 de part et d'autre de la rondiste font un angle de 30° et de 42° avec le plan de la rondiste 12.

Le procédé de taille de cette gemme comprend en premier lieu l'obtention de la table, par clivage parallèlement à une des faces de l'octaèdre et ensuite, après l'ébrutage, la taille des différentes facettes de la couronne et de la culasse. On découpe finalement le pourtour lobé de la forme étoilée de la rondiste 12 avec ses six portions en saillie et en creux. Cette découpe est faite de préférence à l'aide d'un appareil de découpage à laser. Les surfaces de découpage de la rondiste 12 sont ensuite polies et nettoyées jusqu'à ce que toutes traces de taches noires de carbone dues à des brûlures par le laser aient disparues. Le poids du diamant taillé conserve environ 25 à 30% du poids du diamant brut; cette taille ne présente donc pas un rendement élevé. Par contre, les diamants taillés suivant cette taille permettent d'obtenir des réflexions totales internes présentant une structure et forme d'image hexagonales et lobées, ce qui confère à la gemme des effets optiques nouveaux et originaux. Cette symétrie hexagonale combinée à des réflexions totales internes sur les facettes de la culasse et à une réfraction différentielle sur les facettes de la couronne permet d'obtenir un feu remarquable et original du fait de sa répartition hexagonale et des lobes périphériques.

Le second mode d'exécution illuatré aux figures 5 à 7 comprend également une couronne 10 et une culasse 11 séparées par une rondiste 12. L'ensemble présente aussi une forme géométrique hexagonale avec un axe de symétrie central hexagonal 14 autour duquel sont arrangées les facettes suivant une symétrie hexagonale. L'axe de symétrie géométrique peut de préférence correspond également à un des axes de symétrie ternaires de la structure cristallographique du diamant. La rondiste 12 possède aussi une forme lobée avec six portions en saillie arrondies 21 et six portions en creux arrondies 22 dont les rayons de courbure peuvent être similaires à ceux du premier mode d'exécution.

La couronne 10 possède ici, au lieu d'une table, un apex 50 formé par six premières facettes triangulaires 55 arrangées suivant une première position angulaire autour de l'axe géométrique hexagonal 14. Six secondes facettes 56 sont arrangées dans une position médiane suivant une seconde position angulaire décalée de 30° de la première position angulaire et six troisièmes facettes 57 disposées à proximité de la rondiste suivant la première position angulaire. La culasse 12 présente douze quatrièmes facettes 58 arrangées à proximité de la rondiste 12 et douze cinquièmes facettes 59 formant le culot 61 et disposées chacune entre deux quatrièmes facettes dans une position angulaire décalée de 15° par rapport à celle des quatrièmes facettes.

Les portions en creux 22, les premières et les troisièmes facettes 55, 57 et la moitié 58a des quatrièmes facettes sont arrangées suivant la première position angulaire. Les portions en saillie 21, les secondes facettes 56 et l'autre moitié 58B des quatrièmes facettes sont disposées suivant la seconde position angulaire.

La hauteur H entre l'apex 50 et le culot 61 est comprise entre 0,5 et 0,75 fois le diamètre extérieur D de la rondiste 12. De préférence, cette hauteur H, celle Ht de la couronne et celle Hc de la culasse sont 0,52 D, 0,18 D et 0,35 D.

Les premières 55, respectivement deuxièmes 56, respectivement troisièmes 57, respectivement cinquièmes facettes 59 font avec le plan de la rondiste des angles compris entre 8° et 20°, respectivement 20° et 27°, respectivement 20° et 32°, respectivement 30° à 50°. De préférence, les deuxièmes et cinquièmes facettes 56 et 59 de part et d'autre de la rondiste font un angle de 23° et 34° avec le plan de la rondiste 12.

Le procédé de taille est similaire du fait que l'on taille d'abord les facettes de la couronne 10 et de la culasse 11 autour de l'axe hexagonal 14, qui correspond à l'axe ternaire cristallographique du diamant, et que l'on découpe ensuite le pourtour de forme lobée de la rondiste de préférence avec un laser.

Il est bien entendu que les modes de réalisation décrits ci-dessus ne présentent aucun caractère limitatif et qu'ils peuvent recevoir toutes modifications désirables à l'intérieur du cadre tel que défini par la revendication 1. En particulier, la taille selon l'invention pourra également être effectuée sur d'autres pierres et gemmes comportant un indice de réfraction et une dispersion similaires ou sensiblement égaux à ceux du diamant. Il y aura éventuellement lieu d'adapter les angles d'inclinaison des facettes en tenant compte des indices de réfraction des pierres de substitution. Ainsi, les angles des facettes pourront également être changés selon la forme des pierres brutes. D'autres facettes supplémentaires pourront être ajoutées. Ces facettes pourront selon le cas uniquement être au nombre de trois par type de facettes. La découpe de la rondiste pourra en outre être obtenue par tous autres moyens adéquats.

## Revendications

1. Gemme taillée constituée par du diamant ou une pierre comportant au moins un axe de symétrie cristallographique ternaire et un indice de réfraction et une dispersion sensiblement égaux à ceux du diamant, comprenant un premier nombre prédéterminé de facettes (25 à 27; 55 à 57) taillées dans la couronne (10) et un second nombre prédéterminé de facettes (28, 29, 30 58, 59) taillées dans la culasse (11) autour d'un axe de symétrie géométrique central (14), lesdites facettes de la couronne et de la culasse sont disposées autour dudit axe de symétrie géométrique central suivant un arrangement sensiblement hexagonal, **caractérisée par le fait que** la rondiste (12) séparant la couronne (10) de la culasse (11) présente un contour de forme lobée (20) avec six portions en saillie (21) arrondies et six portions en creux (22) arrondies et **par le fait que** ledit axe de symétrie géométrique central (14) correspond à un axe de symétrie cristallographique ternaire de la gemme.

2. Gemme selon la revendication 1, **caractérisée par le fait que** la couronne (10) comprend une table (16) à contour sensiblement hexagonal, et au moins six premières facettes triangulaires (25) partageant chacune une de leurs arêtes avec une arête de la table, six secondes facettes (26) intercalées entre les six premières facettes et six troisièmes facettes (27) partageant chacune une de leurs arêtes avec une arête des secondes facettes.

3. Gemme selon la revendication 1 ou 2, **caractérisée par le fait que** la culasse (11) comprend au moins six quatrièmes facettes (28) et douze cinquièmes facettes (29) disposées près de la rondiste de part et d'autre des arêtes séparant les quatrièmes facettes (28), et six sixièmes facettes (30) disposées près du culot (31) au moins partiellement entre deux quatrièmes facettes (28) voisines.

4. Gemme selon les revendications 2 et 3, **caractérisée par le fait que** les secondes, troisièmes et quatrièmes facettes (26, 27, 28) sont arrangées selon une première position angulaire identique autour dudit axe géométrique (14) et **par le fait que** les six portions en creux (22) de la rondiste sont arrangées suivant cette première position angulaire, tandis que les premières et les sixièmes facettes (25, 30) et les portions en saillie (21) sont arrangées suivant une seconde position angulaire décalée de 30° de la première position angulaire.

5. Gemme selon la revendication 4, **caractérisée par le fait que** sa hauteur (H) entre la table (16) et le culot (31) est comprise entre 0,55 et 0,75 fois le diamètre extérieur (D) de (D) de la rondiste (12), que les premières (25), respectivement secondes (26), respectivement troisièmes (27), respectivement quatrièmes (28) et respectivement sixièmes facettes (30) font des angles compris entre 10° et 25°, respectivement 10° et 25°, respectivement 25° et 35°, respectivement 35° à 55° et respectivement 25° à 35° avec le plan de la rondiste (12).

6. Gemme selon la revendication 1, **caractérisée par le fait que** la couronne (10) comprend un apex (50) et, formant ce dernier, six premières facettes (55) arrangées suivant une première position angulaire autour dudit axe géométrique, six secondes facettes (56) arrangées dans une position médiane suivant une seconde position angulaire décalée de 30° des premières facettes (55) et six troisièmes facettes (57) arrangées à proximité de la rondiste (12) suivant la première position angulaire.

7. Gemme selon la revendication 1 ou 6, **caractérisée par le fait que** la culasse (11) comprend au moins douze quatrièmes facettes (58) arrangées à proximité de la rondiste (12) et douze cinquièmes facettes (59) arrangées près du culot (14), chacune partiellement entre deux quatrièmes facettes (58) dans une position angulaire décalée de 15° par rapport à ces dernières.

8. Gemme selon les revendications 6 et 7, **caractérisée par le fait que** les portions en creux (22) de la rondiste, les premières et troisièmes facettes (55, 57) et la moitié des quatrièmes facettes (58a) sont arrangées suivant ladite première position angulaire et les portions en saillie (21) de la rondiste, les secondes facettes (56) et l'autre moitié (58b) des quatrièmes facettes sont arrangées suivant la seconde position angulaire.

9. Gemme selon la revendication 8, **caractérisée par le fait que** sa hauteur (H) entre l'apex (50) et le culot (61) est comprise entre 0,5 et 0,75 fois le diamètre extérieur (D) de la rondiste (12), que les premières (55), respectivement deuxièmes (56), respectivement troisièmes (57), respectivement cinquièmes (59) facettes font des angles compris entre 8° et 20°, respectivement 20° et 27°, respectivement 20° et 32°, respectivement 30° à 50° avec le plan de la rondiste (12).

10. Gemme selon la revendication 1, **caractérisée par le fait que** les portions en saillie (21) de la rondiste présentent un rayon de courbure (r2) sensiblement égal à 0,125 fois le diamètre extérieur (D) de la rondiste (12) et **par le fait que** les portions en creux (22) de la rondiste présentent un rayon de courbure (r3) sensiblement égal à 0,062 fois le diamètre extérieur (D) de la rondiste (12).

11. . Procédé de taille d'une gemme selon la revendication 1, **caractérisé par le fait que** l'on taille en premier lieu toutes les facettes de la couronne (10) et de la culasse (11) autour de l'axe de symétrie géométrique central (14), qui correspond à un axe de symétrie cristallographique ternaire de la gemme, et que l'on découpe ensuite le pourtour lobé (20) de la rondiste (12) en effectuant la forme lobée avec six portions en saillie (21) arrondies et six portions en creux (22) arrondies.

12. Procédé de taille selon la revendication 11, **caractérisé par le fait que** l'on taille le pourtour lobé (20) de la rondiste (12) à l'aide d'un appareil de découpage à laser et que l'on polit ensuite la surface de découpe de la rondiste.

## Patentansprüche

1. Geschliffener Edelstein, aus Diamant oder einem Stein bestehend, der zumindest eine dreifache kristallographische Symmetrieachse sowie einen Brechungsindex und eine Streuung aufweist, die im Wesentlichen denen von Diamanten gleichen, mit um eine zentrale geometrische Symmetrieachse (14) herum angeordnet einer ersten vorbestimmten Anzahl von in die Krone (10) geschliffenen Facetten (25 bis 27, 55 bis 57) und einer zweiten vorbestimmten Anzahl von in die Külasse (11) geschliffenen Facetten (28, 29 30; 58, 59), wobei diese Facetten der Krone und der Külasse im Wesentlichen hexagonal um diese zentrale geometrische Symmetrieachse herum angeordnet sind, **dadurch gekennzeichnet, dass** der die Krone (10) von der Külasse (11) trennende Rundist (12) eine Peripherie gelappter Gestalt (20) mit sechs abgerundeten vorspringenden Abschnitten (21) und sechs abgerundeten zurückspringenden Abschnitten (22) aufweist, und dadurch, dass die zentrale geometrische Symmetrieachse (14) einer dreifachen kristallographischen Symmetrieachse des Edelsteins entspricht.

2. Edelstein nach Anspruch 1, **dadurch gekennzeichnet, dass** die Krone (10) eine Tafel (16) mit einer im Wesentlichen hexagonalen Peripherie umfasst und zumindest sechs erste dreieckige Facetten (25) je eine gemeinsame Kante mit der Tafel besitzen, sechs zweite Facetten (26) zwischen die sechs ersten Facetten eingeschoben sind und sechs dritte Facetten (27) je eine gemeinsame Kante mit einer der zweiten Facetten besitzen.

3. Edelstein nach Anspruch 1 oder 2, **dadurch gekennzeichnet, dass** die Külasse (11) zumindest sechs vierte Facetten (28) sowie zwölf fünfte Facetten (29) aufweist, die zu beiden Seiten der die vierten Facetten (28) voneinander trennenden Kanten nahe dem Rundisten angeordnet sind, und ferner sechs sechste Facetten (30), die nahe der Kalette (31) zumindest teilweise zwischen jeweils zwei benachbarten vierten Facetten (28) angeordnet sind.

4. Edelstein nach Ansprüchen 2 und 3, **dadurch gekennzeichnet, dass** die zweiten, dritten und vierten Facetten (26, 27, 28) gemäss einer ersten, identischen Winkelstellung um die benannte geometrische Achse (14) herum angeordnet sind, und dadurch, dass die sechs zurückspringenden Abschnitte (22) des Rundisten dieser ersten Winkelstellung folgend angeordnet sind, während die ersten und die sechsten Facetten (25, 30) und die vorspringenden Abschnitte (21) einer zweiten Winkelstellung folgend angeordnet sind, die gegenüber der ersten Winkelstellung um 30° versetzt ist.

5. Edelstein nach Anspruch 4, **dadurch gekennzeichnet, dass** seine Höhe (H) zwischen der Tafel (16) und der Kalette (31) zwischen dem 0,55- und dem 0,75-fachen des Aussendurchmessers (D) des Rundisten (12) liegt, während die ersten (25), zweiten (26), dritten (27), vierten (28) bzw. sechsten (30) Facetten Winkel zwischen 10° und 25°, 10° und 25°, 25° und 35°, 35° und 55° bzw. 25° und 35° zur Ebene des Rundisten (12) bilden.

6. Edelstein nach Anspruch 1, **dadurch gekennzeichnet, dass** die Krone (10) eine Spitze (50) sowie sechs diese Spitze bildende erste Facetten (55) umfasst, die einer ersten Winkelstellung gemäss um die benannte geometrische Achse herum angeordnet sind, während sechs zweite Facetten (56) in einer Zwischenstellung einer zweiten Winkelstellung gemäss angeordnet sind, die gegenüber den ersten Facetten (55) um 30° versetzt ist, sowie sechs dritte Facetten (57) gemäss der ersten Winkelstellung nahe dem Rundisten (12) angeordnet sind.

7. Edelstein nach Anspruch 1 oder 6, **dadurch gekennzeichnet, dass** die Külasse (11) zumindest zwölf vierte Facetten (58) umfasst, die nahe dem Rondisten (12) angeordnet sind, sowie zwölf fünfte Facetten (59), die nahe der Kalette (14) angeordnet sind, und zwar jeweils teilweise zwischen je zwei vierten Facetten (58) in einer Winkelstellung, die um 15° gegenüber letzteren versetzt ist.

8. Edelstein nach Ansprüchen 6 und 7, **dadurch gekennzeichnet, dass** die zurückspringenden Abschnitte (22) des Rundisten, die ersten und dritten Facetten (55, 57) und die Hälfte der vierten Facetten (58a) gemäss der benannten ersten Winkelstellung angeordnet sind, während die vorspringenden Abschnitte (21) des Rundisten, die zweiten Facetten (56) und die andere Hälfte (58b) der vierten Facetten gemäss der zweiten Winkelstellung angeordnet sind.

9. Edelstein nach Anspruch 8, **dadurch gekennzeichnet, dass** seine Höhe (H) zwischen der Spitze (50) und der Kalette (61) zwischen dem 0,5- und dem 0,75-fachen des Aussendurchmessers (D) des Rundisten (12) liegt, während die ersten (55), zweiten (56), dritten (57) bzw. fünften (59) Facetten Winkel zwischen 8° und 20°, 20° und 27°, 20° und 32° bzw. 30° und 50° zur Ebene des Rundisten (12) bilden.

10. Edelstein nach Anspruch 1, **dadurch gekennzeichnet, dass** die vorstehenden Abschnitte (21) des Rundisten einen Krümmungsradius (r2) aufweisen, der im Wesentlichen das 0,125-fache des Aussendurchmessers (D) des Rundisten (12) beträgt, und dadurch, dass die zurückspringenden Abschnitte (22) des Rundisten einen Krümmungsradius (r3) aufweisen, der im Wesentlichen das 0,062-fache des Aussendurchmessers (D) des Rundisten (12) beträgt.

11. Schleifverfahren für einen Edelstein nach Anspruch 1, **dadurch gekennzeichnet, dass** an erster Stelle alle Facetten der Krone (10) und der Külasse (11) um die zentrale geometrische Symmetrieachse (14) herum geschliffen werden, die einer dreifachen kristallographischen Symmetrieachse des Edelsteins entspricht, und dass danach die gelappte Kontur (20) des Rundisten (12) geschnitten wird, indem die gelappte Gestalt mit sechs abgerundeten vorspringenden Abschnitten (21) und sechs abgerundeten zurückspringenden Abschnitten (22) bewerkstelligt wird.

12. Schleifverfahren nach Anspruch 11, **dadurch gekennzeichnet, dass** die gelappte Kontur (20) des Rundisten (12) mit Hilfe eines Laserschneidgeräts geschnitten wird und dass danach die Schneidfläche des Rundisten poliert wird.

## Claims

1. Cut gem constituted of diamond or a stone having at least a ternary crystallographic axis of symmetry and an index of refraction and a dispersion substantially equal to those of diamond, comprising a first predetermined number of facets (25 to 27; 55 to 57) cut in the crown (10) and a second predetermined number of facets (28, 29, 30; 58, 59) cut in the pavilion (11) about a central geometric axis of symmetry (14), said crown facets and pavilion facets being disposed about said central geometric axis of symmetry in a substantially hexagonal arrangement, **characterized by** the fact that the girdle (12) separating the crown (10) and the pavilion (11) has a contour (20) of lobed shape with six rounded projecting portions (21) and six rounded hollow portions (22) and by the fact that said central geometric axis of symmetry (14) corresponds to a ternary crystallographic axis of symmetry of the gem.

2. Gem according to claim 1, **characterized by** the fact that the crown (10) comprises a table (16) with a substantially hexagonal contour, and at least six first triangular facets (25) each sharing one of their edges with an edge of the table, six second facets (26) interposed between the six first facets and six third facets (27) each sharing one of their edges with an edge of the second facets.

3. Gem according to claim 1 or 2, **characterized by** the fact that the pavilion (11) comprises at least six fourth facets (28) and twelve fifth facets (29) disposed adjacent the girdle on opposite sides of the edges separating the fourth facets (28), and six sixth facets (30) disposed adjacent the culet (31) at least partially between two adjacent fourth facets (28).

4. Gem according to claims 2 and 3, **characterized by** the fact that the second, third and fourth facets (26, 27, 28) are arranged according to a first identical angular position about said geometric axis (14) and by the fact that the six hollow portions (22) of the girdle are arranged according to this first angular position, whereas the first and sixth facets (25, 30) and the projecting portions (21) are arranged according to a second angular position offset by 30° from the first angular position.

5. Gem according to claim 4, **characterized by** the fact that its height (H) between the table (16) and the culet (31) is comprised between 0.55 and 0.75 times the external diameter (D) of the girdle (12), that the first (25), respectively second (26), respectively third (27), respectively fourth (28) and respectively sixth facets (30) form angles comprised between 10° and 25°, respectively 10° and 25°, respectively 25° and 35°, respectively 35° to 55° and respectively 25° to 35° with the plane of the girdle (12).

6. Gem according to claim 1, **characterized by** the fact that the crown (10) comprises an apex (50) and, forming this latter, six first facets (55) arranged according to the first angular position about said geometric axis, six second facets (56) arranged in an intermediate position according to a second angular position offset by 30° from the first facets (55) and six third facets (57) arranged adjacent the girdle (12) in the first angular position.

7. Gem according to claim 1 or 6, **characterized by** the fact that the pavilion (11) comprises at least twelve fourth facets (58) arranged adjacent to the girdle (12) and twelve fifth facets (59) arranged adjacent the culet (14), each partially between two fourth facets (58) in an angular position offset by 15° relative to these latter.

8. Gem according to claims 6 and 7, **characterized by** the fact that the hollow portions (22) of the girdle, the first and third facets (55, 57) and half the fourth facets (58a) are arranged according to said first angular position ant the projecting portions (21) of the girdle, the second facets (56) and the other half (58b) of the fourth facets are arranged according to the second angular position.

9. Gem according to claim 8, **characterized by** the fact that its height (H) between the apex (50) and the culet (61) is comprised between 0.5 and 0.75 times the external diameter (D) of the girdle (12), that the first (55), respectively second (56), respectively third (57), respectively fifth (59) facets form angles comprised between 8° and 20°, respectively 20° and 27°, respectively 20° and 32°, respectively 30° to 50° with the plane of the girdle(12).

10. Gem according to claim 1, **characterized by** the fact that the projecting portions (21) of the girdle have a radius of curvature (r2) substantially equal to 0.125 times the external diameter (D) of the girdle (12) and by the fact that the hollow portions (22) of the girdle have a radius of curvature (r3) substantially equal to 0.062 times the external diameter (D) of the girdle (12).

11. Process for cutting a gem according to claim 1, **characterized by** the fact that first all the crown (10) facets and the pavilion (11) facets are cut about the central geometric axis of symmetry (14), which corresponds to a ternary crystallographic axis of the gem, and that then the lobed periphery (20) of the girdle (12) is cut by forming the lobed shape with six rounded projecting portions (21) and six rounded hollow portions (22).

12. Cutting process according to claim 11, **characterized by** the fact that the lobed periphery (20) of the girdle (12) is cut with a laser cutting apparatus and that then the cut surface of the girdle is polished.
